# EUROPÄISCHE PATENTSCHRIFT

(11) **EP 0 814 254 B1**
(45) Veröffentlichungstag und Bekanntmachung des Hinweises auf die Patenterteilung: **16.08.2001**
(21) Anmeldenummer: 97109752.2
(22) Anmeldetag: 16.06.1997
(51) Int. Cl.: F02M 25/00, F23K 5/12, B01F 5/04

(54) **Verfahren und Vorrichtung zum Beimischen von Zusatz-stoffen in eine Fluid-strömung**
Process and device for admixing additives into a fluid stream
Procédé et dispositif de mélange des additifs dans un ecoulement de fluide

(30) Priorität: 19.06.1996 DE 19624352
(43) Veröffentlichungstag der Anmeldung: 29.12.1997
(73) Patentinhaber: Regele, Reinhard, Dipl.-Ing., 85084 Reichertshofen (DE)
(72) Erfinder: Regele, Reinhard, Dipl.-Ing., 85084 Reichertshofen (DE)
(74) Vertreter: Canzler, Rolf, Dipl.-Ing.

(56) Entgegenhaltungen:
- EP-A- 0 417 776
- DE-A- 3 205 297
- DE-A- 3 508 577
- DE-A- 4 128 006
- DE-U- 9 200 366
- DE-U- 29 604 211
- FR-A- 2 530 967
- PATENT ABSTRACTS OF JAPAN vol. 6, no. 236 (M-173), 25.November 1982 & JP 57 135251 A (KOGYO GIJUTSUIN), 20.August 1982,
- PATENT ABSTRACTS OF JAPAN vol. 12, no. 262 (M-721) [3109] , 22.Juli 1988 & JP 63 045456 A (YANMAR DIESEL ENGINE CO LTD), 26.Februar 1988,

## Beschreibung

Die Erfindung betrifft ein Verfahren zum Beimischen von einem Zusatzstoff zu einem Fluid, das durch eine Förderpumpe aus einem Vorratsbehälter einer Einspritzpumpe zugeführt wird, welche das Fluid durch feine Düsen in eine Brennkammer zerstäubt.

Die Erfindung betrifft ferner eine Vorrichtung zur Durchführung des Verfahrens zum Ansaugen und Beimischen von Zusatzstoffen in eine Fluidströmung mittels eines Verbindungsstückes, das einen Durchgangskanal für das Fluid und einen damit in Verbindung stehenden Anschlußkanal für den Zusatzstoff aufweist, wobei der Zusatzstoff durch einen von der Fluidströmung er-zeugten Unterdruck angesaugt wird.

Eine derartige Vorrichtung ist durch die Europäische Patentschrift 0 607 166 B1 bekannt. Diese bekannte Vorrichtung soll den Mangel beheben, daß die Saugwirkung nachläßt, wenn das mit dem Zusatzstoff vermischte Fluid anschließend hohe Strömungswiderstände überwinden muß, wie dies beispielsweise notwendig ist, wenn das Fluid hinter der Mischvorrichtung durch feine Düsen in die Atmosphäre oder in eine Brennkammer zerstäubt wird.

Es wird daher vorgeschlagen, einen Stopfen etwa quer zur Fluidströmung im Durchgangskanal asymmetrisch anzuordnen, so daß Spaltquerschnitte für die Fluidströmung an den beiden Seiten des Stopfens entstehen, die unterschiedlich groß sind. Über diesen Stopfen, der mindestens eine Öffnung aufweist, die mit dem Anschlußkanal für den Zusatzstoff in Verbindung steht, wird der Zusatzstoff durch zumindest eine seitliche Öffnung des Stopfens zugeführt. Dadurch, daß der Stopfen nur noch an einer Seite umströmbar ist, soll sich neben einer hohen Saugleistung auch eine starke Verwirbelung und dementsprechend auch eine gute Vermischung zwischen Fluid und Zusatzstoff einstellen.

Es hat sich gezeigt, daß mit der beschriebenen Ausführung keine Besserung der Ansaugverhältnisse bewirkt werden kann, wenn höhere Strömungswiderstände zu überwinden sind. Insbesondere für Einspritz-Anlagen von Dieselverbrennungskraftmaschinen hat sich diese bekannte Vorrichtung als unbrauchbar erwiesen, da hier mit besonders hohen Gegendrücken gearbeitet werden muß.

Der vorliegenden Erfindung liegt die Aufgabe zugrunde, ein Verfahren und eine Vorrichtung zu schaffen, um bei Einspritz-Anlagen, insbesondere Diesel-Einspritzanlagen, bei denen durch feine Düsen das Fluid unter hohem Druck zerstäubt wird, eine brauchbare und wirkungsvolle Mischvorrichtung zu schaffen.

Erfindungsgemäß wird diese Aufgabe durch die Merkmale des Anspruches 1 gelöst. Die Erfindung geht dabei von dem Gedanken aus, durch Beimischung von Luft zum Kraftstoff ein Verschäumen zu erreichen, wodurch die Verbrennung wesentlich verbessert wird bei gleichzeitiger Reduzierung des Schadstoffausstoßes. Dieser Vorteil ergibt sich insbesondere im unteren Drehzahlbereich, wodurch die Rußbildung vermieden wird. Die Zuführung der Luft erfolgt durch eine Mischvorrichtung, die im Ansaugbereich der Kraftstofförderpumpe angeordnet ist. Dadurch werden die beim Stand der Technik auftretenden Probleme vermieden und eine hohe Ansaugleistung für den zuzumischenden Stoff erreicht. Überraschenderweise hat sich gezeigt, daß sich der geschäumte Kraftstoff problemlos in Einspritzpumpen, insbesondere Dieseleinspritzpumpen, verdichten läßt.

Durch die DE-35 08 577 A1 ist die Beimischung von Wasser oder anderen Zusatzflüssigkeiten mit und ohne Zusatzmittel zum Kraftstoff bei Otto- und Dieselmotoren in lastabhängigen variablen Mengen kurz vor der Einspritzpumpe zur Herabsetzung der Emissionswerte und des Kraftstoffverbrauches bekannt.

Bei dieser bekannten Vorrichtung soll jedoch die Beimischung von Zusatzflüssigkeiten kurz vor der Einspritzpumpe oder dem Vergaser zugegeben werden. In diesem Bereich ist jedoch der Druck der Kraftstofförderpumpe wirksam, gegen den die Beimischung erfolgen muß. Diese Lösung hat nicht nur den Nachteil, daß für die Beimischung im Druckbereich der Kraftstofförderpumpe zusätzlich eine Pumpe erforderlich ist, um diesen durch die Kraftstofförderpumpe gegebenen Überdruck zu überwinden, es hat sich auch gezeigt, daß die Aufbereitung des Gemisches wesentlich schlechter und damit ineffektiver ist.

Durch die Beimischung schon im Bereich der Kraftstofförderpumpe erfolgt diese in einem äußerst vorteilhaften Unterdruckbereich und in Abhängigkeit der Förderleistung der Kraftstoffförderpumpe. Es tritt somit eine Art Selbstregelung durch die Saugleistung der Kraftstofförderpumpe ein.

Weitere Einzelheiten werden anhand der Zeichnungen beschrieben.

Es zeigen:
- Fig. 1 -: eine Einspritzanlage für Diesel-Verbrennungskraftmaschinen;
- Fig. 2 -: die erfindungsgemäße Mischvorrichtung im Detail;
- Fig. 3 -: eine Mischvorrichtung mit mehreren Mündungsquerschnitten des Anschlußkanales an der Verengung der Kraftstoffleitung im Schnitt;
- Fig. 4 -: eine Mischvorrichtung mit mehreren Querschnittsflächen an der Einmündung des Anschlußkanales.

In Figur 1 ist das Einspritzsystem für eine Dieselverbrennungskraftmaschine gezeigt. Über eine Förderpumpe 2 wird der Dieselkraftstoff aus dem Behälter 1 angesaugt und über den Kraftstoffilter 3 der Einspritzpumpe 4 zugeführt. Der von der Einspritzpumpe 4 nicht benötigte Dieselkraftstoff wird über die Kraftstoffrückleitung 64 wieder in den Tank befördert. Die Einspritzpumpe 4 spritzt den Dieselkraftstoff dosiert mit sehr hohem Druck und mit größtmöglicher Präzision über die Einspritzdüse 7 in den Brennraum 8 der Verbrennungskraftmaschine. Je nach Belastung und Drehzahl der Dieselverbrennungskraftmaschine wird die Einspritzmenge und auch der Spritzbeginn ohne Drosselung der Ansaugluft bestimmt. Es ist bekannt, daß bei Belastung im unteren Drehzahlbereich infolge eines zu fetten Kraftstoff/Luft-Gemisches eine unvollkommene Verbrennung erfolgt, die zu Ruß und Rauchbildung führt. Hier setzt die Erfindung ein durch die Beimischung von Luft in den Kraftstoff, bevor dieser eingespritzt wird. Zu diesem Zweck ist im Ansaugbereich der Förderpumpe 2 eine Mischvorrichtung 5 in die Kraftstoffleitung 6 eingefügt.

Die Mischvorrichtung 5 ist im einzelnen in Fig. 2 gezeigt, in welche die Kraftstoffleitung 6 mündet. Innerhalb der Mischvorrichtung 5 ist im Durchgangskanal für den Kraftstoff eine Verengung 51 vorgesehen mit einer Querschnittsfläche F_{D}. Im Anschluß an diese Verengung 51 erfolgt eine Erweiterung des Leitungsquerschnittes in der Ansaugleitung 65, die zur Förderpumpe 2 führt. In die Verengung 51 mündet ein Anschlußkanal 52 mit einem Mündungsquerschnitt F_{d}. An den Anschlußkanal 52 schließt sich ein Ventil mit dem Ventilgehäuse 53, dem Ventilkegel 54 und einer Ventilfeder 55 an. Aufgabe dieses Ventiles ist, das Austreten von Kraftstoff über den Anschlußkanal 52 und die Zusatzstoffleitung 56 zu vermeiden.

Die Funktion der Beimischung von Luft in den Kraftstoff ist folgende:

Die Kraftstofförderpumpe 2 saugt über die Ansaugleitung 65 und die Kraftstoffleitung 6 Kraftstoff aus dem Vorratsbehälter 1 an und drückt ihn über die Leitungen 61 und 62 zur Einspritzpumpe 4. Durch die Verengung 51 in der Mischvorrichtung 5 wird der Kraftstoff beschleunigt, und es entsteht infolgedessen ein Unterdruck, der sich auf den Anschlußkanal 52 auswirkt und von dort Luft ansaugt, die durch den Mündungsquerschnitt F_{d} dem Kraftstoff zugeführt wird, und zwar genau in der Verengung 51 mit dem Querschnitt F_{D}. Die Verengung 51 ist blendenartig gestaltet, d.h. die Kraftstoffleitung 6 verengt sich ziemlich abrupt und erweitert sich in etwa auf die gleiche Weise, wodurch eine erhebliche Verwirbelung der Fluidströmung erfolgt. Dies hat den Effekt, daß durch die Zuführung der Luft das Fluid schäumt und in dieser geschäumten Form durch die Förderpumpe 2 weitergefördert wird. Der Kraftstoff hat dadurch eine Luftmenge aufgenommen, die beim Einspritzen und Verbrennen zusätzlich zur Verfügung steht, so daß eine vollständige, rußfreie Verbrennung entsteht. Durch die Anordnung der Mischeinrichtung im Ansaugbereich der Förderpumpe 2 entstehen keine Unterdruckprobleme, um die Luft in der richtigen Menge allein durch die Strömung des Kraftstoffes anzusaugen und mit diesem zu vermischen. Überraschend hat sich gezeigt, daß sich dieser geschäumte Kraftstoff problemlos weiterbefördern und auch durch die Einspritzpumpe 4 zu dem für den Einspritzvorgang erforderlichen, sehr hohen Druck verdichten läßt.

Um eine gute Verschäumung zu erreichen, müssen zweckmäßig bestimmte Querschnittsverhältnisse zwischen dem Querschnitt der Kraftstoffleitung 6 an der Einmündung des Anschlußkanales 52 und dem Mündungsquerschnitt F_{d} des Anschlußkanales 52 eingehalten werden. Hier spielt auch eine Rolle, daß die Kraftstofförderpumpen üblicherweise drehzahlabhängig arbeiten und somit die Kraftstoffströmungsgeschwindigkeit bei Leerlauf bis zur Höchstdrehzahl etwa auf das 5- bis 6-fache ansteigt.

Unabhängig von diesen Strömungsgeschwindigkeitsschwankungen soll stets die richtige Beimischung der Luft zum Kraftstoff erfolgen. Wird dem Kraftstoff zuviel Luft zugemischt, sinkt die Leistung der Verbrennungskraftmaschine ab. Insbesondere bei Einspritzpumpen mit druckabhängiger Einspritzzeitpunktverstellung kann eine übermäßige Luftzuführung in den Kraftstoff zu Funktionsstörungen dieser Einspritzzeitregelung führen. Bei Versuchen konnte festgestellt werden, daß das Verhältnis der Querschnittsfläche F_{D} der Kraftstoffleitung 6 an der Einmündung des Anschlußkanales 52 zur Mündungsquerschnittsfläche F_{d} des Anschlußkanales 52 in einem Bereich von 100:1 bis 290:1 zweckmäßig liegen sollte. Bei diesen Verhältnissen werden optimale Ergebnisse erzielt.

Um eine intensive Luftzuführung und Schäumung des Kraftstoffes zu erreichen, darf die Mündungsquerschnittsfläche F_{d} des Anschlußkanales 52 nicht zu groß sein, damit möglichst kleine Luftblasen entstehen. Andererseits muß die Mündungsquerschnittsfläche F_{d} groß genug sein, um die erforderliche Luftmenge zuzuführen.

Es hat sich als optimal erwiesen, wenn die Mündungsquerschnittsfläche F_{d} des Anschlußkanales 52 0,013 bis 0,025 mm² beträgt. Bei einer derartigen Mündungsquerschnittsfläche F_{d} des Anschlußkanales 52 entstehen bei Dieselkraftstoff kleinste Bläschen, die zu einem Verschäumen führen. Es kann sein, daß bei Kraftstoffen mit anderer Viskosität eine andere Mündungsquerschnittsfläche F_{d} vorzusehen ist. Dies ist jedoch leicht durch weitere Versuche zu bestimmen.

Ist die Mündungsquerschnittsfläche F_{d} des Anschlußkanales 52 nur etwa 0,013 bis 0,025 mm² groß, so kann es sein, daß bei einer sehr großen Querschnittsfläche F_{D} der Kraftstoffleitung 6 keine genügende Verschäumung erreicht wird. Wie in Fig. 3 gezeigt, können deshalb auch mehrere Mündungsquerschnitte F_{d} an der Verengung 51 der Kraftstoffleitung 6 angeordnet sein, in die durch den Anschlußkanal 52 Luft zugeführt wird.

Die Querschnittsfläche F_{D} Kraftstoffleitung 6 an der Einmündung des Anschlußkanales 52 ist bestimmt durch die Erzeugung des notwendigen Unterdruckes für das Ansaugen der Luft aus der Ansaugleitung 65. Allerdings muß durch diesen Querschnitt F_{D} auch genügend Kraftstoff befördert werden können, um die Einspritzpumpe 4 auch bei Höchstbelastung der Verbrennungskraftmaschine mit dem notwendigen Kraftstoff versorgen zu können. Bei den üblichen Kraftstoffleitungen, die einen Strömungsdurchmesser von etwa 4 mm haben, hat sich eine Querschnittsfläche F_{D} im Bereich der Mündung des Anschlußkanales 52 mit 2,5 bis 3,8 mm als optimal erwiesen. Bei Großmotoren sind allerdings größere Querschnitte notwendig, um die erforderliche Kraftstoffmenge fördern zu können. Um auch unter diesen Verhältnissen eine gute Verschäumung des Kraftstoffes zu erreichen, wird vorgeschlagen, die Kraftstoffleitung 6 im Mündungsbereich des Anschlußkanales 52 zu unterteilen, so daß mehrere Querschnittsflächen F_{D} vorhanden sind, bei denen die optimale Größe von 2,5 bis 3,8 mm² eingehalten ist. Jede dieser Querschnittsflächen F_{D} ist, wie Figur 4 zeigt, ein Mündungsquerschnitt F_{d} des Anschlußkanales 52 zugeordnet. Auf diese Weise lassen sich die günstigsten Querschnittsverhältnisse sowohl für den Mündungsquerschnitt F_{d} des Anschlußkanales 52 als auch für die Kraftstoffleitung 6 an der Verengung 51 einhalten.

Bei zahlreichen Versuchen unter den verschiedensten Bedingungen hat sich nämlich gezeigt, daß die hier angegebenen Querschnitte und Querschnittsverhältnisse auch noch einen anderen vorteilhaften Effekt haben:

Wie oben schon erwähnt, kommt es darauf an, daß das Verschäumen und die Zumessung von Luft über einen weiten Drehzahlbereich in etwa gleichbleibt, so daß bei höheren Drehzahlen keine Unterversorgung mit Kraftstoff eintritt. Mit den oben genannten Mündungsquerschnittsflächen F_{d} für den Anschlußkanal 52 wird erreicht, daß infolge der Strömungswiderstände bei steigender Strömungsgeschwindigkeit die Strömungsgeschwindigkeit der Luft einem Maximum zustrebt, daß sich bei Weitersteigen der Fluidströmungsgeschwindigkeit und des Unterdruckes nicht mehr wesentlich verändern, so daß dann überraschenderweise kein weiteres Ansteigen der Luftbeimischung erfolgt. Es tritt somit eine Art Selbstregulierung bei der Verschäumung ein.

Die hier beschriebenen Werte wurden speziell für Dieselkraftstoff ermittelt. Selbstverständlich können sich bei anderen Kraftstoffarten mit anderer Viskosität und Strömungsverhalten andere Querschnitte als optimal erweisen. Dies läßt sich jedoch, wie oben bereits erwähnt, durch entsprechende Versuche ohne Schwierigkeiten ermitteln.

### Bezugszeichenliste

- 1: Kraftstoffbehälter
- 2: Förderpumpe
- 3: Kraftstoffilter
- 4: Einspritzpumpe
- 5: Mischvorrichtung
- 51: Verengung, Blende
- 52: Anschlußkanal
- 53: Ventilgehäuse
- 54: Ventilkegel
- 55: Ventilfeder
- 56: Zusatzstoffleitung
- 6: Kraftstoffleitung
- 61, 62: Kraftstoffzuleitung
- 63: Kraftstoffeinspritzleitung
- 64: Kraftstoffrückleitung
- 65: Ansaugleitung
- 7: Einspritzdüse
- 8: Brennraum
- F_{D}: Querschnittsfläche an der Einmündung des Anschlußkanales
- F_{d}: Mündungsquerschnitt des Anschlußkanales

## Patentansprüche

1. Verfahren zum Beimischen von einem Zusatzstoff zu einem Fluid, das durch eine Förderpumpe aus einem Vorratsbehälter einer Einspritzpumpe zugeführt wird, welche das Fluid durch feine Düsen in eine Brennkammer zerstäubt, **dadurch gekennzeichnet, daß** im Ansaugbereich der Förderpumpe (2) der Zusatzstoff beigemischt wird.

2. Verfahren nach Anspruch 1, **dadurch gekennzeichnet, daß** das Fluid zum Ansaugen des Zusatzstoffes beschleunigt wird.

3. Verfahren nach Anspruch 2, **dadurch gekennzeichnet, daß** das Fluid nach der Beschleunigung wieder auf seine ursprüngliche Geschwindigkeit verzögert wird.

4. Verfahren nach einem oder mehreren der Ansprüche 1 bis 3, **dadurch gekennzeichnet, daß** das Fluid durch Beimischung von Luft geschäumt wird.

5. Verfahren nach einem der Ansprüche 1 bis 4, **dadurch gekennzeichnet, daß** das Fluid vor Eintritt in die Einspritzpumpe (4) eine Vorverdichtung erfährt.

6. Verfahren nach einem oder mehreren der Ansprüche 1 bis 5, **dadurch gekennzeichnet, daß** das von der Einspritzpumpe (4) nicht abgenommene geförderte Fluidgemisch in den Vorratsbehälter (1) zurückgeführt wird.

7. Vorrichtung zur Durchführung des Verfahrens nach einem oder mehreren der Ansprüche 1 bis 6, mit einem Kraftstoffvorratsbehälter (1), einer Kraftstofförderpumpe (2), einer Einspritzpumpe (4) zum Einspritzen des Kraftstoffes in die Brennkammern (8) einer Verbrennungskraftmaschine, wobei die einzelnen Aggregate durch eine Kraftstoffleitung (6, 61, 62, 63, 65) miteinander verbunden sind, und einer Rückführleitung (64) zur Rückführung des für die Einspritzung nicht benötigten Kraftstoffes in den Vorratsbehälter (1), **dadurch gekennzeichnet, daß** im Ansaugbereich der Kraftstofförderpumpe (4) in die Kraftstoffleitung (6) ein Anschlußkanal (52) mündet zur Einleitung eines Zusatzstoffes in die Kraftstoffleitung (6).

8. Vorrichtung nach Anspruch 7, **dadurch gekennzeichnet, daß** die Kraftstoffleitung (6) eine Verengung (51) an der Einmündung des Anschlußkanales (52) aufweist.

9. Vorrichtung nach Anspruch 8, **dadurch gekennzeichnet, daß** die durch die Verengung (51) bewirkte Änderung des Durchflußquerschnittes (F_{D}) sprungartig erfolgt.

10. Vorrichtung nach einem oder mehreren der Ansprüche 7 bis 9, **dadurch gekennzeichnet, daß** nach der Verengung (51) wiederum eine Erweiterung folgt.

11. Vorrichtung nach den Ansprüchen 9 und 10, **dadurch gekennzeichnet, daß** die Verengung (51) als Blende ausgebildet ist.

12. Vorrichtung nach einem oder mehreren der Ansprüche 7 bis 11, **dadurch gekennzeichnet, daß** das Verhältnis der Querschnittsfläche (F_{D}) der Kraftstoffleitung (6) an der Einmündung des Anschlußkanals (52) zur Mündungsquerschnittsfläche (F_{d}) des Anschlußkanales (52) 100:1 bis 290:1 beträgt.

13. Vorrichtung nach einem oder mehreren der Ansprüche 7 bis 12, **dadurch gekennzeichnet, daß** der Anschlußkanal (52) mehrere Mündungsquerschnitte (F_{d}) aufweist.

14. Vorrichtung nach Anspruch 13, **dadurch gekennzeichnet, daß** die Kraftstoffleitung (6) im Mündungsbereich des Anschlußkanales (52) in mehrere Querschnittsflächen (F_{D}) unterteilt ist, wobei jeder Querschnittsfläche (F_{D}) der Kraft-stoffleitung (6) ein Mündungsquerschnitt (F_{d}) des Anschlußkanales (52) zugeordnet ist.

15. Vorrichtung nach einem oder mehreren der Ansprüche 7 bis 14, **dadurch gekennzeichnet, daß** die Mündungsquerschnittsfläche (F_{d}) des Anschlußkanales (52) 0,013 bis 0,025 mm² beträgt.

16. Vorrichtung nach einem oder mehreren der Ansprüche 7 bis 15, **dadurch gekennzeichnet, daß** die Querschnittsfläche (F_{D}) der Kraftstoffleitung (6) im Bereich eines Mündungsquerschnittes (F_{d}) des Anschlußkanales (52) 2,5 bis 3,8 mm² beträgt.

## Claims

1. A process for admixing an additive to a fluid which is delivered by a feed pump from a storage tank to an injection pump which atomizes the fluid into a combustion chamber through fine nozzles, **characterized in that** the additive is admixed in the suction area of the delivery pump (2).

2. The process according to claim 1, **characterized in that** the fluid is accelerated for the suction of the additive.

3. The process according to claim 2, **characterized in that** the fluid, after being accelerated, is retarded to its original speed again.

4. The process according to one or several ones of claims 1 to 3, **characterized in that** the fluid is frothed by admixing air.

5. The process according to any one of claims 1 to 4, **characterized in that** the fluid undergoes predensification before entering the injection pump (4).

6. The process according to one or several ones of claims 1 to 5, **characterized in that** the fluid mixture delivered which is not taken up by the injection pump (4) is passed back into the storage tank (1).

7. An apparatus to perform the process according to one or several ones of claims 1 to 6, comprising a fuel storage tank (1), a fuel delivery pump (2), an injection pump (4) for injecting the fuel into the combustion chambers of a combustion engine wherein the individual units are interconnected by a fuel line (6, 61, 62, 63, 65), and a return line (64) to pass back the fuel not needed for injection into the storage tank (1), **characterized in that** a connection duct (52) opens into the fuel line (6) in the suction area of the fuel delivery pump (4) to cause an additive to enter the fuel line (6).

8. The apparatus according to claim 7, **characterized in that** the fuel line (6) has a constricted area (51) at the mouth of the connection duct (52).

9. The apparatus according to claim 8, **characterized in that** the change caused by the constricted area (51) to the flow cross-section (F_{D}) is an abrupt one.

10. The apparatus according to one or several ones of claims 7 to 9, **characterized in that** the constricted area (51) is followed by an expanded area again.

11. The apparatus according to claims 9 and 10, **characterized in that** the constricted area (51) is formed as a screen.

12. The apparatus according to one or several ones of claims 7 to 11, **characterized in that** the ratio of the cross-sectional area (F_{D}) of the fuel line (6) at the mouth of the connection duct (52) to the mouth cross-sectional area (F_{d}) of the connection duct (52) is from 100 : 1 to 290 : 1.

13. The apparatus according to one or several ones of claims 7 to 12, **characterized in that** the connection duct (52) has several mouth cross-sectional areas (F_{d}).

14. The apparatus according to claim 13, **characterized in that** the fuel line (6) in the mouth area of the connection duct (52) is divided into several cross-sectional areas (F_{D}) wherein each cross-sectional area (F_{D}) of the fuel line (6) has associated therewith a mouth cross-sectional area (F_{d}) of the connection duct (52).

15. The apparatus according to one or several ones of claims 7 to 14, **characterized in that** the mouth cross-sectional area (F_{d}) of the connection duct (52) is from 0.013 to 0.925 mm².

16. The apparatus according to one or several ones of claims 7 to 16, **characterized in that** the cross-sectional area (F_{D}) of the fuel line (6) is from 2.5 to 3.8 mm² in the area of a mouth cross-section (F_{d}) of the connection duct (52).

## Revendications

1. Procédé pour ajouter un additif à un fluide qui est alimenté à partir d'un réservoir, par une pompe d'alimentation, à une pompe d'injection qui vaporise le fluide dans une chambre de combustion par l'intermédiaire de tuyères fines, caractérisé en ce que l'additif est ajouté dans le domaine d'aspiration de la pompe (2) d'alimentation.

2. Procédé selon la revendication 1, caractérisé en ce que le fluide est accéléré pour l'aspiration de l'additif.

3. Procédé selon la revendication 2, caractérisé en ce qu'après l'accélération du fluide celui-ci est de nouveau ralenti à sa vitesse initiale.

4. Procédé selon l'une ou plusieurs des revendications 1 à 3, caractérisé en ce que le fluide est moussé par l'addition d'air.

5. Procédé selon l'une ou plusieurs des revendications 1 à 4, caractérisé en ce que le fluide est soumis à une précompression avant d'arriver dans la pompe (4) d'injection.

6. Procédé selon l'une ou plusieurs des revendications 1 à 5 caractérisé en ce que le mélange de fluide alimenté mais pas consommé par la pompe (4) d'injection est reconduit dans le réservoir (1).

7. Dispositif pour la mise en oeuvre du procédé selon l'une ou plusieurs des revendications 1 à 6, comportant un réservoir (1) à carburant, une pompe (2) d'alimentation de carburant, une pompe (4) d'injection pour injecter le carburant dans les chambres (8) de combustion d'une machine à combustion interne, les différentes unités étant reliées entre elles par une tuyauterie d'alimentation en carburant (6, 61, 62, 63, 65), ainsi qu'un tuyau (64) pour reconduire le carburant non consomme dans le réservoir (1), caractérisé en ce que dans le domaine d'aspiration de la pompe (4) d'alimentation de carburant dans le tuyau (6) d'alimentation en carburant il débouche un canal (52) de raccordement servant à l'introduction d'un additif dans le tuyau (6) d'alimentation en carburant.

8. Dispositif selon la revendication 7, caractérisé en ce que le tuyau (6) d'alimentation en carburant présente un rétrécissement (51) à l'embouchure du canal (52) de raccordement.

9. Dispositif selon la revendication 8, caractérisé en ce que la modification de la section (F_{D}) de passage est réalisée brusquement par suite du rétrécissement (51).

10. Dispositif selon l'une ou plusieurs des revendications 7 à 9, caractérisé en ce qu'après le rétrécissement (51) il y a de nouveau un élargissement.

11. Dispositif selon les revendications 9 et 10, caractérisé en ce que le rétrécissement (51) est réalisé sous forme d'un diaphragme.

12. Dispositif selon l'une ou plusieurs des revendications 7 à 11, caractérisé en ce que le rapport entre la surface de la section (F_{D}) du tuyau (6) d'alimentation en carburant, à l'embouchure du canal (52) de raccordement, et la surface de la section du canal (52) de raccordement à l'embouchure (F_{d}) se situe entre 100 :1 et 290:1.

13. Dispositif selon l'une ou plusieurs des revendications 7 à 12, caractérisé en ce que le canal (52) de raccordement présente plusieurs sections (F_{d}) d'embouchure.

14. Dispositif selon la revendication 13, caractérisé en ce, que dans le domaine de l'embouchure du canal (52) de raccordement, le tuyau (6) d'alimentation en carburant est divisé en plusieurs surfaces (F_{D}) de section, à chaque surface (F_{D}) de section du tuyau (6) d'alimentation en carburant étant affectée une section (F_{d}) d'embouchure du canal (52) de raccordement.

15. Dispositif selon l'une ou plusieurs des revendications 7 à 14, caractérisé en ce que la surface (F_{d}) de section d'embouchure du canal (52) de raccordement. est comprise entre 0,013 et 0,025 mm².

16. Dispositif selon l'une ou plusieurs des revendications 7 à 15, caractérisé en ce que la surface (F_{D}) de section du tuyau (6) d'alimentation en carburant, dans le domaine d'une section (F_{d}) d'embouchure du canal (52) de raccordement, est comprise entre 2,5 et 3,8 mm².
